# EUROPÄISCHE PATENTSCHRIFT

(11) **EP 4 068 530 B1**
(45) Veröffentlichungstag und Bekanntmachung des Hinweises auf die Patenterteilung: **27.08.2025**
(21) Anmeldenummer: 22160436.6
(22) Anmeldetag: 07.03.2022
(51) Int. Cl.: H01R 13/6474, H01R 12/72, H01R 13/6594

(54) **PLATINENSTECKER**
CIRCUIT BOARD CONNECTOR
CONNECTEUR DE CARTE DE CIRCUIT IMPRIMÉ

(30) Priorität: 29.03.2021 DE 102021107810
(43) Veröffentlichungstag der Anmeldung: 05.10.2022
(73) Patentinhaber: MD ELEKTRONIK GmbH, 84478 Waldkraiburg (DE)
(72) Erfinder: Schroll, Dominik, 84539 Ampfing (DE); Grasser, Thomas, 83536 Gars am Inn (DE); Bock, Daniel, 84573 Schönberg (DE)

(56) Entgegenhaltungen:
- JP-A- 2000 012 130
- JP-A- 2019 153 493
- US-A1- 2004 242 072
- US-A1- 2011 151 722
- US-B1- 6 183 302

## Beschreibung

### Technisches Gebiet

Die Erfindung betrifft einen Platinenstecker zur, insbesondere lösbaren, Verbindung eines Gegensteckers mit einer Leiterplatine.

### Stand der Technik

Die vorliegende Erfindung wird hauptsächlich in Verbindung mit Leitungen und Steckern zur symmetrischen Datenübertragung beschrieben. Es versteht sich aber, dass die vorliegende Erfindung in allen Anwendungen genutzt werden kann, in welchen mehrere Leiter über einen Stecker bzw. eine Steckeraufnahme oder Buchse kontaktiert werden sollen.

In modernen Anwendungen der Datenverarbeitung steigen die in einem System zu übertragenden Datenmengen kontinuierlich an. Beispielsweise werden in Fahrzeugen Funktionen zum teilautonomen oder vollständig autonomen Fahren des Fahrzeugs implementiert, für die eine Vielzahl von Sensordaten und Steuerdaten übertragen werden müssen.

Zur Verbindung der einzelnen Komponenten eines solchen Systems, also z.B. der Steuergeräte, Sensoren und Aktoren, wird eine Vielzahl von Kabeln, Steckern und entsprechenden Buchsen bzw. Steckeraufnahmen benötigt. Auf Grund der positiven Eigenschaften für die Datenübertragung, insbesondere der großen Immunität gegen externe Störeinflüsse, werden in solchen Systemen häufig symmetrische Datenübertragungssysteme eingesetzt. Solche symmetrischen Datenübertragungssysteme nutzen z.B. sog. Twisted-Pair Kabel, in welchen ineinander verdrillte Leiterpaare zur Datenübertragung genutzt werden.

Um insbesondere bei hohen Übertragungsfrequenzen die Qualität der Datenübertragung sicherzustellen, sollte in solchen Systemen die charakteristische Impedanz der Gegentaktmode über die Leitungslänge konstant sein. Weiterhin sollte für einen beliebigen Leitungsabschnitt die Eigeninduktivität der einzelnen Leitungen eines Leiterpaares sowie die Kapazität zum leitenden Gehäuse gleich sein. Zudem sollten die Datenübertragungsstrecken für die einzelnen Leitungen eines Leiterpaares möglichst gleich lang sein. Ferner sollten die Kapazitäten auf der Leiterstrecke möglichst konstant sein.

An den Anschlussstellen, an welchen ein solches Twisted-Pair Kabel mit einem Gerät, z.B. einem Fahrzeugsteuergerät verbunden wird, kommen daher entsprechende Steckverbindersystem zum Einsatz, in welchen die Kontakte gleich lang sind und parallel zueinander geführt werden. So kann für eine solche Steckverbindersysteme sichergestellt werden, dass die Leiterpaare gleich lang und die Kapazitäten zwischen den Kontakten konstant sind.

Da die einzelnen Kontakte bei solchen Steckverbindersystemen nebeneinander angeordnet sind, beansprucht ein solches Steckverbindersystem einen entsprechenden Bauraum, insbesondere, wenn das Steckverbindersystem zum Teil auf einer Leiterplatine angeordnet ist. Bei einer Anordnung auf einer Leiterplatine besteht zusätzlich häufig das Problem, dass das Steckverbindersystem am Rand der Leiterplatine mit einer Steckrichtung parallel zur Leiterplatine vorgesehen ist, um die Leiterplatine möglichst effektiv nutzen zu können. Dies erschwert jedoch zusätzlich die für die Qualität der Datenübertragung entscheidenden Parameter, wie die Impedanz der Gegentaktmode und insbesondere die Kapazität der Innenleiter zum Außenleiter möglichst konstant zu halten.

Die US 2011/0151722 A1 offenbart einen Leiterplattenverbinder mit einer Vielzahl von Anschlüssen mit horizontalen Abschnitten, die mit Enden elektrischer Drähte zu verbinden sind und vertikalen Abschnitten, die sich von einem Ende der horizontalen Abschnitte nach unten erstrecken und so angeordnet sind, dass sie mit einer gedruckten Leiterplatte verbunden werden können. Der Leiterplattenverbinder umfasst dabei horizontale Anschlüsse, die in mehreren Ebenen übereinander angeordnet sind. Die vertikalen Abschnitte der oberen Anschlüsse sind hinter den vertikalen Abschnitten der unteren Anschlüsse angeordnet, wobei die Weglängen der oberen Anschlüsse und der unteren Anschlüsse gleich sind. Ein vertikaler Abschnitt des unteren Anschlusses ist von einer Aufnahmenut eines inneren Gehäuses aufgenommen, das einen vertikalen Abschnitt eines benachbarten oberen Anschlusses aufnimmt.

Die US 6 183 302 B1 offenbart einen Steckverbinder mit einem elektrisch isolierenden Körper, der ein Gehäuse und ein Paar Arme aufweist, eine Vielzahl von Paaren von ersten und zweiten rechtwinkligen Signalkontaktelementen, die von dem Gehäuse derart getragen werden, dass das erste rechtwinklige Signalkontaktelement über dem zweiten rechtwinkligen Signalkontaktelement angeordnet ist, wobei jedes der rechtwinkligen Signalkontaktelemente einen im Wesentlichen rechtwinkligen Kontaktabschnitt aufweist, der von dem Gehäuse nach hinten vorsteht, und einen in das Gehäuse eingeführten vorderen Abschnitt, wobei der Kontaktabschnitt einen horizontalen Teil und einen vertikalen Teil aufweist. Weiterhin umfasst der Steckverbinder eine Vielzahl von Massekontaktelementen, die von dem Gehäuse getragen werden und abwechselnd mit der Vielzahl von Paaren von ersten und zweiten rechtwinkligen Steckersignalkontakten angeordnet sind, wobei jedes der Massekontaktelemente mit zwei Masseanschlüssen versehen ist. Darüber hinaus sind obere und untere elektrisch isolierende Halterungen an dem Gehäuse montiert.

### Beschreibung der Erfindung

Es ist daher eine Aufgabe der vorliegenden Erfindung, den Bauraumbedarf auf einer Leiterplatine für einen Stecker zu reduzieren, wobei eine möglichst hohe Datenübertragungsqualität erhalten bleiben soll.

Die erfindungsgemäße Aufgabe wird durch einen Platinenstecker mit den Merkmalen des unabhängigen Anspruchs gelöst. Vorteilhafte Weiterbildungen der Erfindung sind in den abhängigen Ansprüchen, der Beschreibung und den begleitenden Figuren angegeben.

Ein erfindungsgemäßer Platinenstecker zur Verbindung mit einem Gegenstecker weist einen Außenleiter auf. Der Außenleiter umfasst einen Grundkörper und einen Steckabschnitt. Der Außenleiter kann mithilfe des Grundkörpers an einer Leiterplatine befestigt werden. Hierzu kann der Grundkörper entsprechende Befestigungsmittel aufweisen. Der Steckabschnitt kann für die Verbindung mit einem Gegenstecker vorgesehen sein. Die Verbindung mit dem Gegenstecker erfolgt dabei bevorzugt lösbar. Bevorzugt wird der Steckabschnitt dabei mit einem Außenleiter des Gegensteckers verbunden. Weiterhin umfasst der Platinenstecker einen ersten und einen zweiten Innenleiterkontakt. Der erste und der zweite Innenleiterkontakt sind zumindest teilweise innerhalb des Außenleiters angeordnet. Der erste Innenleiterkontakt weist ein erstes Koppelende und ein erstes Kontaktende auf. Der zweite Innenleiterkontakt weist ein zweites Koppelende und ein zweites Kontaktende auf. Der erste und der zweite Innenleiterkontakt werden von einem Isolator von dem Außenleiter galvanisch getrennt. Hierzu können der erste und der zweite Innenleiterkontakt zumindest teilweise innerhalb des Isolators angeordnet sein, wobei der Isolator bevorzugt innerhalb des Außenleiters angeordnet ist.

Das erste und das zweite Koppelende sind dazu ausgebildet, den jeweiligen Innenleiterkontakt elektrisch mit der Leiterplatine zu koppeln. Die Koppelenden können beispielsweise stiftförmig ausgebildet sein, so dass die Koppelenden mit der Leiterplatine verbunden, insbesondere verlötet werden können. Bevorzugt ist das erste Koppelende parallel zum zweiten Koppelende angeordnet, wobei insbesondere eine Längserstreckungsrichtung des ersten Koppelendes parallel zu einer Längserstreckungsrichtung des zweiten Koppelendes angeordnet sein kann. Weiterhin ist es bevorzugt, dass die Koppelenden an einer Grundseite aus dem Aufnahmeraum des Grundkörpers herausragen, die der Leiterplatine zugewandt ist. Bevorzugt ist der Außenleiter auch an der Grundseite mit der Leiterplatine befestigt. Weiterhin kann die Grundseite senkrecht zu einer Seite des Grundkörpers angeordnet sein, an der der Steckabschnitt angrenzt. Das erste und das zweite Kontaktende sind dazu ausgebildet, den jeweiligen Innenleiterkontakt elektrisch mit einem Innenleiterkontaktelement des Gegensteckers zu verbinden. Entsprechend können die Kontaktenden als Stift oder als Buchse ausgebildet sein. Der kürzeste Abstand zwischen dem ersten Koppelende und dem ersten Kontaktende ist ungleich dem kürzesten Abstand zwischen dem zweiten Koppelende und dem zweiten Kontaktendet. Die Koppelenden und die Kontaktenden der Innenleiterkontakte können länglich ausgedehnt sein. Der Abstand kann daher z.B. ausgehend von den Enden der Koppelenden und Kontaktenden definiert sein.

Die elektrische Gesamtlänge des ersten Innenleiterkontakts ist gleich der elektrischen Gesamtlänge des zweiten Innenleiterkontakts. In diesem Zusammenhang kann unter einer gleichen elektrischen Gesamtlänge verstanden werden, dass der Unterschied zwischen einer Signallaufzeit eines über den ersten Innenleiterkontakt gesendeten Signals zu einer Signallaufzeit eines über den zweiten Innenleiterkontakt gesendeten Signals innerhalb eines Toleranzfensters liegt. Ein solcher Toleranzwert kann z.B. abhängig von der Frequenz der zu übertragenden Signale und damit abhängig von der Wellenlänge dieser Signale derart gewählt werden, dass eine fehlerfreie Datenübertragung sichergestellt ist bzw. vom jeweiligen Übertragungssystem vorgegebene Grenzwerte eingehalten werden. Der Toleranzwert kann z.B. 20%, 10% oder 5% des Mittelwertes der elektrischen Längen beider Innenkontakte betragen. Als Signallaufzeit kann in diesem Zusammenhang ein Abstand eines ersten Zeitpunktes von einem zweiten Zeitpunkt verstanden werden. Während des ersten Zeitpunktes nimmt ein am Kontaktende bzw. Koppelende eingespeister Impuls den Mittelwert seines Maximal- und Minimalwertes an, wobei während des zweiten Zeitpunktes am anderen Ende, also am Koppelende bzw. am Kontaktende des gleichen Innenleiterkontakts ein empfangener Impuls den Mittelwert seines Maximal- und Minimalwertes annimmt. Die geometrische Gesamtlänge des ersten Innenleiterkontaktes muss hierbei nicht zwingend gleich der geometrischen Gesamtlänge des zweiten Innenleiterkontaktes sein. Ein geometrischer Längenunterschied zwischen dem ersten und zweiten Innenleiterkontakt ist bevorzugt jedoch so gewählt, dass der Unterschied der Signallaufzeit für die Übertragungsstrecken bestehend aus jeweils einen Innenleiterkontakt und dem Außenleiter innerhalb eines Toleranzfensters liegt.

Die Innenleiterkontakte können länglich ausgebildet sein und dabei eine von einer geraden Form abweichende Form aufweisen. Die Kontakte können folglich entsprechend zumindest abschnittweise geknickt bzw. gebogen sein. Insbesondere die Koppelenden und Kontaktenden können in einer Ausführungsform eine gerade oder annähernd gerade Form aufweisen und länglich ausgebildet sein. Die Kontakte können z.B. als Stanz-Biege-Teile oder als gebogene Drahtstücke ausgebildet sein.

Das erste und zweite Kontaktende sind parallel zueinander angeordnet. Insbesondere sind dabei die Längserstreckungsrichtungen des ersten und des zweiten Kontaktendes parallel zueinander angeordnet. Weiterhin sind sowohl das erste als auch das zweite Kontaktende auf einer Hauptebene und innerhalb des Steckabschnitts angeordnet. Die Hauptebene verläuft dabei vorzugsweise parallel zu den Längserstreckungsrichtungen des ersten und des zweiten Kontaktendes. Weiterhin ist bevorzugt, dass die Hauptebene senkrecht zur Leiterplatine angeordnet ist. Es sei erwähnt, dass es sich bei der Hauptebene um eine gedachte Ebene zur Veranschaulichung handelt. Der erste und der zweite Innenleiterkontakt sind zumindest teilweise innerhalb eines Aufnahmeraums des Grundkörpers angeordnet. Vorzugsweise schließt sich der Aufnahmeraum an den Steckabschnitt an, wobei der Aufnahmeraum bevorzugt zumindest über eine Seite des Grundkörpers und über den Steckabschnitt zugänglich ist. Die Hauptebene teilt den Aufnahmeraum in einen ersten Raumabschnitt und einen zweiten Raumabschnitt. Der erste Raumabschnitt ist dabei asymmetrisch zum zweiten Raumabschnitt ausgebildet. Der erste Raumabschnitt weist also eine Form oder Außenkontur auf, die sich von der Form oder Außenkontur des zweiten Raumabschnitts unterscheidet. Folglich kann sich auch das Volumen des ersten Raumabschnitts vom zweiten Raumabschnitt unterscheiden. Der Steckabschnitt des Außenleiters ist spiegelsymmetrisch zur Hauptebene ausgebildet. Der Steckabschnitt kann dabei insbesondere eine ovale oder runde Form aufweisen, wobei eine Längserstreckungsrichtung des Steckabschnitts bevorzugt parallel zur Hauptebene verläuft.

Die vorliegende Erfindung ermöglicht es, den Platinenstecker bei einer vertikalen Anordnung der zwei Kontaktenden übereinander, also senkrecht zur Leiterplatine, sehr schmal auszuführen. Es können folglich auf der gleichen Breite der Leiterplatine mehr Platinenstecker als bei herkömmlichen Steckeraufnahmen angeordnet werden. Gleichzeitig wird dadurch, dass die Kontakte die gleiche elektrische Gesamtlänge aufweisen, sichergestellt, dass die Signale auf beiden Leiterstrecken die gleiche Laufzeit aufweisen. Durch die zusätzliche Anpassung des Aufnahmeraums des Außenleiters im Bereich des Grundkörpers kann dabei sichergestellt werden, dass die Kapazität der Innenleiterkontakte zum Außenleiter möglichst konstant und damit Qualität der Datenübertragung konstant bleibt.

In einer Ausführungsform kann über die gesamte Erstreckungslänge der Innenleiterkontakte der kürzeste Abstand zwischen dem ersten Innenleiterkontakt und dem zweiten Innenleiterkontakt maximal um einen vorgegebenen Grenzwert variieren. Der erste Innenleiterkontakt und der zweite Innenleiterkontakt können wie oben bereits erläutert unterschiedliche Geometrien aufweisen. Insbesondere können die Innenleiterkontakte derart ineinander verwunden sein, dass der Abstand zwischen den Innenleiterkontakten über ihre gesamte Länge annährend konstant ist. Der Abstand ist dabei jeweils als der kürzeste Abstand zwischen den zwei Innenleiterkontakte an jedem Punkt über deren gesamte Erstreckungslänge anzusehen. Der Grenzwert kann z.B. als absoluter Wert definiert werden, also z.B. als Wert in Millimeter. Alternativ kann der Grenzwert auch als relativer Wert definiert werden, also z.B. als Prozentsatz vom größten oder kleinsten vorhandenen Abstand. Beispielsweise kann der Grenzwert 1 mm, 0,5 mm oder 0,25 mm betragen. Alternativ kann der Grenzwert 20%, 10% oder 5% betragen. Der Grenzwert führt dazu, dass die zwei Innenleiterkontakte zumindest annähernd im gleichen Abstand verlaufen. Kleinere Variationen des Abstands können durch den Grenzwert ebenfalls erfasst werden.

Alternativ oder zusätzlich kann der kürzeste Abstand, den der erste und/oder der zweite Innenleiterkontakt über die gesamte Erstreckungslänge zum Außenleiter aufweisen ebenfalls maximal um einen vorgegebenen Grenzwert variieren. Um diesen Grenzwert einhalten zu können, kann der Aufnahmeraum des Grundkörpers und/oder der Steckabschnitt an die Geometrie des ersten und/oder des zweiten Innenleiterkontakts angepasst sein.

In einer weiteren Ausführungsform kann die Längserstreckungsrichtung des ersten Koppelendes in einem ersten vorgegebenen Winkel zu der Längserstreckungsrichtung des ersten Kontaktendes angeordnet sein. Zusätzlich oder alternativ kann die Längserstreckungsrichtung des zweiten Koppelendes in einem zweiten vorgegebenen Winkel zu der Längserstreckungsrichtung des zweiten Kontaktendes angeordnet sein. Insbesondere kann dabei der erste vorgegebene Winkel dem zweiten vorgegebenen Winkel entsprechen. Der erste vorgegebene Winkel und der zweite vorgegebene Winkel können z.B. jeweils für eine Projektion der Koppelenden bzw. der Kontaktenden in eine vorgegebene Ebene definiert werden. Diese vorgegebene Ebene kann z.B. durch die Verbindungslinie zwischen dem Ende des ersten Kontaktendes und dem Ende des zweiten Kontaktendes und der Längsachse bzw. Längserstreckungsrichtung des ersten Kontaktendes bzw. des zweiten Kontaktendes definiert sein. Die vorgegebenen Winkel können z.B. annähernd 90° betragen. In einer solchen Ausführung können die Koppelenden z.B. senkrecht durch eine Leiterplatte geführt werden, während die Kontaktenden parallel zur Ebene der Leiterplatte liegen können. Weiterhin kann eine Verbindungslinie zwischen dem ersten Koppelende und dem zweiten Koppelende in einem dritten vorgegebenen Winkel, insbesondere einem Winkel von 60° bis 120° oder von 70° und 110° oder von 80° bis 100° oder von 85° bis 95° oder einem Winkel von 90°, zur Hauptebene angeordnet sein.

Der erste Innenleiterkontakt und/oder der zweite Innenleiterkontakt können jeweils zwischen dem Koppelende und dem Kontaktende einen Längenausgleichsabschnitt aufweisen. Vorzugsweise sind die Längenausgleichsabschnitte zumindest teilweise innerhalb des Aufnahmeraums angeordnet. Die Längenausgleichsabschnitte können mäanderförmig ausgebildet sein. Unter einem mäanderförmigen Längenausgleichsabschnitt ist zu verstehen, dass der Längenausgleichsabschnitt zumindest eine Ausstülpung aufweist. Dabei kann die Eintrittsrichtung in den Längenausgleichsabschnitt gleich der Austrittsrichtung aus dem Längenausgleichsabschnitt sein. Alternativ kann der Längenausgleichsabschnitt auch in eine der Biegungen des jeweiligen Innenleiterkontakts integriert werden. Mithilfe der Längenausgleichsabschnitte können der erste und der zweite Innenleiterkontakt in ihrer geometrischen Länge derart eingestellt sein, dass Signallaufzeitunterschiede zwischen dem ersten und dem zweiten Innenleiterkontakt ausgeglichen werden, so dass beide Innenleiterkontakte möglichst eine gleiche elektrische Länge aufweisen.

Die Längenausgleichsabschnitte des ersten und/oder zweiten Innenleiterkontakts können innerhalb des Isolators angeordnet sein. Der Isolator kann hierbei an die Kontur der Innenleiterkontakte und insbesondere an die Kontur der Längenausgleichsabschnitte angepasste Kontaktkanäle aufweisen. Die Kontaktkanäle können jeweils an einen Montagekanal angrenzen, so dass die Innenleiterkontakte und insbesondere die Längenausgleichsabschnitte in die Kontaktkanäle eingebracht werden können.

Der erste Raumabschnitt kann durch eine erste Innenwandung begrenzt werden. Die erste Innenwandung verläuft bevorzugt in ihrer Haupterstreckungsrichtung parallel zur Hauptebene. Der zweite Raumabschnitt kann durch eine der ersten Innenwandung gegenüberliegende zweite Innenwandung begrenzt werden. Die Hauptebene ist vorzugsweise zwischen der ersten Innenwandung und der zweiten Innenwandung angeordnet. Die erste Innenwandung weist bevorzugt eine Kontur auf, die sich von der Kontur der zweiten Innenwandung unterscheidet. Dies kann beispielsweise realisiert sein, indem die erste Innenwandung Erhebungen und/oder Vertiefungen aufweist, die die zweite Innenwandung nicht oder zumindest an anderer Stelle aufweist. Durch die resultierende asymmetrische Kontur der ersten Innenwandung zur zweiten Innenwandung, kann die Kapazität zwischen den Innenleiterkontakten und dem Außenleiter so angepasst werden, dass die Auswirkungen der Anordnung und der Formgebung der beiden Innenleiterkontakte auf die Signalübertragungsqualität zumindest teilweise ausgeglichen werden. Es ist an dieser Stelle bevorzugt, dass die erste Innenwandung und die zweite Innenwandung gemeinsam eine Kontur ausbilden, die den im Aufnahmeraum angeordneten Isolator in zumindest einer Dimension formschlüssig halten. Der Isolator ist hierbei besonders bevorzugt zumindest abschnittsweise an die Konturen der ersten und zweiten Innenwandung angepasst.

Der Isolator kann im ersten Raumabschnitt abschnittsweise an der ersten Innenwandung anliegen und abschnittsweise von der ersten Innenwandung beabstandet sein. Auf diese Weise entsteht, insbesondere in zumindest einem Abschnitt, in dem der Isolator von der ersten Innenwandung beabstandet ist, zumindest ein Freiraum. Dieser Freiraum kann beispielsweise mit Luft gefüllt sein. Sofern der Isolator in mehreren Abschnitten von der ersten Innenwandung beabstandet ist, können auch mehrere Freiräume ausgebildet sein. Durch die Formgebung des Isolators und/oder die Kontur der ersten Innenwandung kann die Form der Freiräume definiert werden. Die Freiräume können insbesondere zur Anpassung der Kapazität zwischen zumindest einem der Innenleiterkontakte und dem Außenleiter dienen.

Die erste Innenwandung kann alternativ oder auch zusätzlich eine Ausbuchtung aufweisen. Die Ausbuchtung kann beispielsweise vorgesehen sein, um einen Abstand den der Außenleiter in bestimmten Bereichen zu zumindest einen Innenleiterkontakt aufweist zu definieren. Die Ausbuchtung kann sich dabei auch in Wandungen ausbreiten, die an die erste Innenwandung angrenzen.

Der Isolator kann zumindest teilweise innerhalb der Ausbuchtung angeordnet sein und die Ausbuchtung zumindest teilweise ausfüllen. Sofern erforderlich, kann der Isolator auch im Bereich der Ausbuchtung zumindest abschnittsweise von der ersten Innenwandung beabstandet sein, so dass sich auch im Bereich der Ausbuchtung ein Freiraum ausbildet.

Der Isolator kann im zweiten Raumabschnitt konturfolgend an der zweiten Innenwandung anliegen. Der Isolator kann also mit anderen Worten eine der zweiten Innenwandung zugewandte Außenkontur aufweisen, die einer Negativform der zweiten Innenwandung in dem Bereich entspricht, in dem der Isolator im Normalgebrauch an der zweiten Innenwandung anliegend angeordnet ist.

Darüber hinaus sind weitere Vorteile und Merkmale der vorliegenden Erfindung aus der folgenden Beschreibung bevorzugter Ausführungsformen ersichtlich. Die dort und oben beschriebenen Merkmale können alleinstehend oder in Kombination umgesetzt werden, insofern sich die Merkmale nicht widersprechen. Die folgende Beschreibung der bevorzugten Ausführungsformen erfolgt dabei unter Bezugnahme auf die begleitenden Zeichnungen.

Dabei zeigen:
- Figur 1A: eine erste Ausführungsform eines erfindungsgemäßen Platinensteckers in einer Explosionsdarstellung;
- Figur 1A: eine dreidimensionale Darstellung der ersten Ausführungsform des erfindungsgemäßen Platinensteckers in zusammengebauten Zustand;
- Figur 2: eine weitere Darstellung der ersten Ausführungsform des erfindungsgemäßen Platinensteckers in einer Frontalansicht;
- Figur 3: einen Grundkörper für einen erfindungsgemäßen Platinenstecker gemäß der ersten Ausführungsform in einer rückseitigen Ansicht;
- Figur 4: den Grundkörper für den erfindungsgemäßen Platinenstecker gemäß der ersten Ausführungsform mit einem eingebrachten Isolator; und
- Figur 5: einen Isolator für einen erfindungsgemäßen Platinenstecker gemäß der ersten Ausführungsform.

Figuren 1A und 1B zeigen eine erste Ausführungsform eines erfindungsgemäßen Platinensteckers 1, wobei in Figur 1 A der Platinenstecker 1 in einer Explosionsdarstellung und in Figur 1B im zusammengebauten Zustand dargestellt ist. Der Platinenstecker 1 besitzt einen Außenleiter 2. Der Außenleiter 2 setzt sich aus einem Grundkörper 3 und einem Steckabschnitt 4 zusammen. Der Grundkörper 3 kann an einer Grundseite 20 an einer Leiterplatine angeordnet werden. Um den Außenleiter 2 an der Leiterplatine befestigen zu können, besitzt der Grundkörper 3 vier Befestigungsmittel, mit deren Hilfe der Außenleiter 2 unlösbar mit der Leiterplatine verbunden werden können. Der Steckabschnitt 4 erstreckt sich senkrecht von einer Seite, die senkrecht zur Grundseite 20 angeordnet ist, vom Grundkörper 3 weg. Am Außenleiter 2 kann ein Gehäuse 17 befestigt werden, welches den Steckabschnitt 4 umgibt. Bei der vorliegenden Ausführungsform erfolgt die Befestigung des Gehäuses 17 am Grundkörper 3. Das Gehäuse 17 besitzt in der vorliegenden Ausführungsform eine Steckkodierung sowie einen Bügel zur Aufnahme eines Schnappverschlusses.

Der Platinenstecker 1 besitzt darüber hinaus einen Isolator 8 sowie einen ersten und einen zweiten Innenleiterkontakt 5.1; 5.2. Sowohl der erste Innenleiterkontakt 5.1 als auch der zweite Innenleiterkontakt 5.2 besitzen jeweils ein Koppelende 6.1; 6.2, ein Kontaktende 7.1; 7.2 und einen Längenausgleichsabschnitt 12.1; 12.2. In der ersten Ausführungsform ist eine Längserstreckungsrichtung des ersten Koppelendes 6.1 parallel zu einer zweiten Längserstreckungsrichtung des zweiten Koppelendes 6.2 angeordnet. Weiterhin ist eine Längserstreckungsrichtung des ersten Kontaktendes 7.1 parallel zu einer Längserstreckungsrichtung des zweiten Kontaktendes 7.2 angeordnet. Darüber hinaus ist die Längserstreckungsrichtung des ersten Koppelendes 6.1 senkrecht zur Längserstreckungsrichtung des ersten Kontaktendes 7.1 angeordnet. Folglich ist auch die Längserstreckungsrichtung des zweiten Koppelendes 6.2 senkrecht zur Längserstreckungsrichtung des zweiten Kontaktendes 7.2 angeordnet. Der kürzeste Abstand zwischen dem ersten Koppelende 6.1 und dem ersten Kontaktende 7.1 ist dabei ungleich dem kürzesten Abstand zwischen dem zweiten Koppelende 6.2 und dem zweiten Kontaktende 7.2. Die elektrische Gesamtlänge des ersten Innenleiterkontakts 5.1 ist jedoch gleich der elektrischen Gesamtlänge des zweiten Innenleiterkontakts 5.2. Dadurch ergibt sich an den Koppelenden 6.1; 6.2 eine Anordnung, die 90 Grad zur Anordnung der Kontaktenden 7.1; 7.2 gedreht ist.

Die Innenleiterkontakte 5.1; 5.2 sind in einem Isolator 8 eingebracht. Der Isolator 8 weist hierfür Kontaktkanäle 19.1; 19.2 auf, in denen die Innenleiterkontakte 5.1; 5.2 positioniert sind. Zusammen mit dem Isolator 8 sind die Innenleiterkontakte 5.1; 5.2 innerhalb des Außenleiters 2 angeordnet. Der Isolator 8 trennt die Innenleiterkontakte 5.1; 5.2 galvanisch sowohl voneinander als auch vom Außenleiter 2, so dass keine leitende Verbindung zwischen den Innenleiterkontakten 5.1; 5.2 oder von einem der Innenleiterkontakte 5.1; 5.2 zum Außenleiter 2 besteht. Die Kontaktenden 7.1; 7.2 sind dabei im Steckabschnitt 4 angeordnet, während die Längenausgleichsabschnitte 12.1; 12.2 im Grundkörper 3 angeordnet sind. Die Koppelenden 6.1; 6.2 ragen an der Grundseite 20 aus dem Grundkörper 3 heraus, so dass die Innenleiterkontakte 5.1; 5.2 mit der Leiterplatine verbunden werden können. Da die Kontaktenden 7.1; 7.2 in der vorliegenden Ausführungsform um 90 Grad zu den Koppelenden 6.1; 6.2 gedreht sind, sind die Kontaktenden 7.1; 7.2 vertikal zu der Leiterplatine angeordnet, mit der der Platinenstecker 1 verbunden wird.

Figur 2 zeigt die erste Ausführungsform des Platinensteckers 1 in einer Frontalsicht auf den Steckabschnitt 4. Die Kontaktenden 7.1; 7.2 sind dabei dem Betrachter zugewandt. Die Kontaktenden 7.1, 7.2 sind parallel zueinander und auf einer gedachten Hauptebene 9 angeordnet. Die Hauptebene 9 verläuft dabei insbesondere parallel zu den Längserstreckungsrichtungen der Kontaktenden 7.1, 7.2. Der Außenleiter 2 ist im Steckabschnitt spiegelsymmetrisch zur Hauptebene 9 angeordnet. Die Hauptebene 9 entspricht dabei einer Symmetrieebene. Die Hauptebene 9 verläuft zwischen den Koppelenden 6.1; 6.2. In der vorliegenden Ausführungsform weisen beide Koppelenden 6.1; 6.2 den gleichen Abstand zur Hauptebene 9 auf. Es ist jedoch auch möglich, dass sich die Abstände der Koppelenden 6.1; 6.2 zur Hauptebene 9 unterscheiden.

Figur 3 zeigt den Grundkörper 3 für den Platinenstecker 1 gemäß der ersten Ausführungsform in einer rückseitigen Ansicht. Dem Betrachter ist dabei die Seite des Grundkörpers 3 zugewandt, die der Seite, an der der Steckabschnitt angeordnet ist, gegenüberliegend angeordnet ist. Der Grundkörper 3 besitzt einen Aufnahmeraum 10, in den die Innenleiterkontakte sowie der Isolator eingebracht werden können. Zur besseren Übersicht sind die Innenleiterkontakte und der Isolator jedoch nicht dargestellt. Der Aufnahmeraum 10 ist sowohl über den Steckabschnitt 4 als auch über die Grundseite 20 zugänglich. Zusätzlich erstreckt sich der Aufnahmeraum bis zu der Seite des Grundkörpers, die der Seite, an der der Steckabschnitt 4 angeordnet ist gegenüberliegend angeordnet ist und ist auch über diese Seite zugänglich. Die Hauptebene 9 unterteilt den Aufnahmeraum 10 in einen ersten und einen zweiten Raumabschnitt 11.1; 11.2. Der erste Raumabschnitt 11.1 wird neben der Hauptebene 9 durch eine erste Innenwandung 13.1 eingegrenzt. Der zweite Raumabschnitt 11.2 wird neben der Hauptebene 9 durch eine zweite Innenwandung 13.2 eingegrenzt, die der ersten Innenwandung 13.1 gegenüberliegt. Die Hauptebene 9 ist dabei zwischen den beiden Innenwandungen 13.1; 13.2 angeordnet. Der erste Raumabschnitt 11.1 ist asymmetrisch zum zweiten Raumabschnitt 11.2 ausgebildet. In der vorliegenden Ausführungsform besitzt hierzu die erste Innenwandung 13.1 eine Kontur 14.1, die sich von der Kontur 14.2 der zweiten Innenwandung 13.2 unterscheidet. Die erste Innenwandung 13.1 besitzt weiterhin zwei Ausbuchtungen 16.

Figur 4 zeigt den Grundkörper 3 für den Platinenstecker 1 gemäß der ersten Ausführungsform in der rückseitigen Ansicht mit in den Aufnahmeraum 10 eingebrachten Isolator 8. Während der Isolator 8 im zweiten Raumabschnitt 11.2 der Kontur 14.2 der zweiten Innenwandung 13.2 folgt, ist der Isolator 8 im ersten Raumabschnitt 11.1 im Bereich der Ausbuchtungen 16 von der ersten Innenwandung 13.1 beabstandet. Der Abstand zwischen dem Isolator 8 und der ersten Innenwandung 13.1 variiert hierbei an verschiedenen Stellen der Ausbuchtungen 16. Durch diesen Abstand wird zwischen der ersten Innenwandung 13.1 und dem Isolator ein sich über beide Ausbuchtungen 16 erstreckender Freiraum 15 ausgebildet. In der vorliegenden Ausführungsform ist der Freiraum 15 mit Luft gefüllt. Mithilfe der Ausbuchtungen 16 und dem Freiraum 15 wird die Formgebung der Kontur 14.1 der ersten Innenwandung 13.1 gezielt angepasst, um die Kapazität zwischen dem Grundkörper 3 und dem zweiten Innenleiterkontakt 5.2 gezielt einzustellen.

Figur 5 zeigt einen Isolator für einen Platinenstecker 1 gemäß der ersten Ausführungsform. Der erste und zweite Innenleiterkontakt 5.1; 5.2 sind mit Ihren Längenausgleichsabschnitten 12.1; 12.2 innerhalb des Isolators 8 angeordnet. Sowohl die Koppelenden 6.1; 6.2 als auch die Kontaktenden 7.1; 7.2 stehen jedoch aus dem Isolator 8 heraus, so dass die Koppelenden 6.1; 6.2 prozesssicher mit der Leiterplatine und die Kontaktenden 7.1; 7.2 mit entsprechenden Innenleiterkontaktelementen eines Gegensteckers verbunden werden können.

Die mit Bezug auf die Figuren gemachten Erläuterungen sind rein beispielhaft und nicht beschränkend zu verstehen.

### BEZUGSZEICHENLISTE

- 1: Platinenstecker
- 2: Außenleiter
- 3: Grundkörper
- 4: Steckabschnitt
- 5: Innenleiterkontakt
- 6: Koppelende
- 7: Kontaktende
- 8: Isolator
- 9: Hauptebene
- 10: Aufnahmeraum
- 11: Raumabschnitt
- 12: Längenausgleichsabschnitt
- 13: Innenwandung
- 14: Kontur
- 15: Freiraum
- 16: Ausbuchtung
- 17: Gehäuse
- 18: Befestigungsmittel
- 19: Kontaktkanal
- 20: Grundseite

## Patentansprüche

1. Platinenstecker (1) zur Verbindung mit einem Gegenstecker, wobei der Platinenstecker (1) aufweist:
einen Außenleiter (2), der einen Grundkörper (3) und einen Steckabschnitt (4) aufweist,
einen ersten und einen zweiten Innenleiterkontakt (5.1; 5.2), die zumindest teilweise innerhalb des Außenleiters (2) angeordnet sind, der erste Innenleiterkontakt (5.1) ein erstes Koppelende (6.1) und ein erstes Kontaktende (7.1) aufweist und der zweite Innenleiterkontakt (5.2) ein zweites Koppelende (6.2) und ein zweites Kontaktende (7.2) aufweist,
einen Isolator (8), der den ersten und den zweiten Innenleiterkontakt (5.1; 5.2) von dem Außenleiter (2) galvanisch trennt,
wobei das erste und zweite Koppelende (6.1; 6.2) ausgebildet sind, den jeweiligen Innenleiterkontakt (5.1; 5.2) elektrisch mit einer Leiterplatine zu koppeln,
wobei das erste und zweite Kontaktende (7.1; 7.2) ausgebildet sind, den jeweiligen Innenleiterkontakt (5.1; 5.2) elektrisch mit einem Innenleiterkontaktelement des Gegensteckers zu verbinden,
wobei der kürzeste Abstand zwischen dem ersten Koppelende (6.1) und dem ersten Kontaktende (7.1) ungleich dem kürzesten Abstand zwischen dem zweiten Koppelende (6.2) und dem zweiten Kontaktende (7.2) ist,
wobei die elektrische Gesamtlänge des ersten Innenleiterkontakts (5.1) gleich der elektrischen Gesamtlänge des zweiten Innenleiterkontakts (5.2) ist,
wobei das erste und zweite Kontaktende (7.1; 7.2) parallel zueinander auf einer Hauptebene (9) und im Steckabschnitt (4) angeordnet sind,
wobei der erste und der zweite Innenleiterkontakt (5.1; 5.2) zumindest teilweise innerhalb eines Aufnahmeraums (10) des Grundkörpers (3) angeordnet sind,
wobei die Hauptebene (9) den Aufnahmeraum (10) in einen ersten Raumabschnitt (11.1) und einen zweiten Raumabschnitt (11.2) teilt, **dadurch gekennzeichnet, dass** der erste Raumabschnitt (11.1) asymmetrisch zum zweiten Raumabschnitt (11.2) und der Steckabschnitt (4) spiegelsymmetrisch zur Hauptebene (9) ausgebildet ist.

2. Platinenstecker (1) gemäß dem vorhergehenden Anspruch, wobei über die gesamte Erstreckungslänge der Innenleiterkontakte (5.1; 5.2) der kürzeste Abstand zwischen dem ersten Innenleiterkontakt (5.1) und dem zweiten Innenleiterkontakt (5.2) maximal um einen vorgegebenen Grenzwert variiert.

3. Platinenstecker (1) gemäß einem der vorhergehenden Ansprüche, wobei eine Längserstreckungsrichtung des ersten Koppelendes (6.1) in einem ersten vorgegebenen Winkel zu einer Längserstreckungsrichtung des ersten Kontaktendes (7.1) angeordnet ist und/oder eine Längserstreckungsrichtung des zweiten Koppelendes (6.2) in einem zweiten vorgegebenen Winkel zu einer Längserstreckungsrichtung des zweiten Kontaktendes (7.2) angeordnet ist, wobei der erste vorgegebene Winkel dem zweiten vorgegebenen Winkel entspricht.

4. Platinenstecker (1) gemäß einem der vorhergehenden Ansprüche, wobei der erste und/oder der zweite Innenleiterkontakt (5.1; 5.2) zwischen dem Koppelende (6.1; 6.2) und dem Kontaktende (7.1; 7.2) einen Längenausgleichsabschnitt (12.1; 12.2) aufweisen, wobei der Längenausgleichsabschnitt (12.1; 12.2) zumindest teilweise im Aufnahmeraum (10) angeordnet ist.

5. Platinenstecker (1) gemäß dem vorhergehenden Anspruch, wobei die Längenausgleichsabschnitte (12.1; 12.2) des ersten und/oder zweiten Innenleiterkontakts (5.1; 5.2) innerhalb des Isolators (8) angeordnet sind.

6. Platinenstecker (1) gemäß einem der vorhergehenden Ansprüche, wobei der erste Raumabschnitt (11.1) durch eine erste Innenwandung (13.1) und der zweite Raumabschnitt (11.2) durch eine der ersten Innenwandung (13.1) gegenüberliegende zweite Innenwandung (13.2) begrenzt werden, wobei die erste Innenwandung (13.1) eine Kontur (14,1) aufweist, die sich von der Kontur (14.2) der zweiten Innenwandung (13.2) unterscheidet.

7. Platinenstecker (1) gemäß dem vorhergehenden Anspruch, wobei der Isolator (8) im ersten Raumabschnitt (11.1) abschnittsweise an der ersten Innenwandung (13.1) anliegt und abschnittsweise von der ersten Innenwandung (13.1) beabstandet ist, so dass zwischen dem Isolator (8) und der ersten Innenwandung (13.1) zumindest ein Freiraum (15) ausgebildet ist.

8. Platinenstecker (1) gemäß einem der Ansprüche 6 oder 7, wobei die erste Innenwandung (13.1) zumindest eine Ausbuchtung (16) aufweist.

9. Platinenstecker (1) gemäß dem vorhergehenden Anspruch, wobei der Isolator (8) die Ausbuchtung (16) zumindest teilweise ausfüllt.

10. Platinenstecker (1) gemäß einem der Ansprüche 6 bis 9, wobei der Isolator (8) im zweiten Raumabschnitt (11.2) konturfolgend an der zweiten Innenwandung (13.2) anliegt.

## Claims

1. Circuit board connector (1) for connection to a mating connector, wherein the circuit board connector (1) has:
an outer conductor (2), which has a main body (3) and a plug-in section (4),
a first and a second inner conductor contact (5.1; 5.2), which are arranged at least partially within the outer conductor (2), the first inner conductor contact (5.1) having a first coupling end (6.1) and a first contact end (7.1) and the second inner conductor contact (5.2) having a second coupling end (6.2) and a second contact end (7.2),
an insulator (8), which galvanically isolates the first and the second inner conductor contact (5.1; 5.2) from the outer conductor (2),
wherein the first and the second coupling end (6.1; 6.2) are designed to electrically couple the respective inner conductor contact (5.1; 5.2) to a printed circuit board, wherein the first and the second contact end (7.1; 7.2) are designed to electrically connect the respective inner conductor contact (5.1; 5.2) to an inner conductor contact element of the mating connector,
wherein the shortest distance between the first coupling end (6.1) and the first contact end (7.1) is not equal to the shortest distance between the second coupling end (6.2) and the second contact end (7.2),
wherein the total electrical length of the first inner conductor contact (5.1) is equal to the total electrical length of the second inner conductor contact (5.2),
wherein the first and the second contact end (7.1; 7.2) are arranged parallel to each other on a main plane (9) and in the plug-in section (4),
wherein the first and the second inner conductor contact (5.1; 5.2) are arranged at least partially within a receiving space (10) in the main body (3),
wherein the main plane (9) divides the receiving space (10) into a first space section (11.1) and a second space section (11.2), **characterized in that** the first space section (11.1) is formed asymmetrically with respect to the second space section (11.2) and the plug-in section (4) is formed mirror-symmetrically with respect to the main plane (9).

2. Circuit board connector (1) according to the preceding claim, wherein the shortest distance between the first inner conductor contact (5.1) and the second inner conductor contact (5.2) varies at most by a specified limit value over the total extension length of the inner conductor contacts (5.1; 5.2).

3. Circuit board connector (1) according to either of the preceding claims, wherein a direction of longitudinal extent of the first coupling end (6.1) is arranged at a first specified angle with respect to a direction of longitudinal extent of the first contact end (7.1) and/or a direction of longitudinal extent of the second coupling end (6.2) is arranged at a second specified angle with respect to a direction of longitudinal extent of the second contact end (7.2), wherein the first specified angle corresponds to the second specified angle.

4. Circuit board connector (1) according to any of the preceding claims, wherein the first and/or the second inner conductor contact (5.1; 5.2) have a length compensation section (12.1; 12.2) between the coupling end (6.1; 6.2) and the contact end (7.1; 7.2), wherein the length compensation section (12.1; 12.2) is arranged at least partially in the receiving space (10).

5. Circuit board connector (1) according to the preceding claim, wherein the length compensation sections (12.1; 12.2) of the first and/or second inner conductor contact (5.1; 5.2) are arranged within the insulator (8).

6. Circuit board connector (1) according to any of the preceding claims, wherein the first space section (11.1) is delimited by a first inner wall (13.1) and the second space section (11.2) is delimited by a second inner wall (13.2) situated opposite the first inner wall (13.1), wherein the first inner wall (13.1) has a contour (14.1), which differs from the contour (14.2) of the second inner wall (13.2).

7. Circuit board connector (1) according to the preceding claim, wherein the insulator (8) in sections bears against the first inner wall (13.1) in the first space section (11.1) and in sections is at a distance from the first inner wall (13.1), so that at least one free space (15) is formed between the insulator (8) and the first inner wall (13.1).

8. Circuit board connector (1) according to either of Claims 6 and 7, wherein the first inner wall (13.1) has at least one convex portion (16).

9. Circuit board connector (1) according to the preceding claim, wherein the insulator (8) at least partially fills the convex portion (16).

10. Circuit board connector (1) according to any of Claims 6 to 9, wherein the insulator (8) bears against the second inner wall (13.2) in a manner following the contour in the second space section (11.2).

## Revendications

1. Connecteur de carte de circuit imprimé (1) destiné à être connecté à un connecteur complémentaire, le connecteur de carte de circuit imprimé (1) comportant :
un conducteur externe (2) qui présente un corps de base (3) et une partie de fiche (4),
un premier et un deuxième contact de conducteur interne (5.1 ; 5.2), qui sont agencés au moins partiellement à l'intérieur du conducteur externe (2), le premier contact de conducteur interne (5.1) présentant une première extrémité de couplage (6.1) et une première extrémité de contact (7.1) et le deuxième contact de conducteur interne (5.2) présentant une deuxième extrémité de couplage (6.2) et une deuxième extrémité de contact (7.2),
un isolateur (8) qui sépare galvaniquement du conducteur externe (2) le premier et le deuxième contact de conducteur interne (5.1 ; 5.2),
la première et la deuxième extrémité de couplage (6.1 ; 6.2) étant conçues pour coupler électriquement le contact de conducteur interne respectif (5.1 ; 5.2) à une carte de circuit imprimé,
la première et la deuxième extrémité de contact (7.1 ; 7.2) étant conçues pour connecter électriquement le contact de conducteur interne respectif (5.1 ; 5.2) à un élément de contact de conducteur interne du connecteur complémentaire,
la distance la plus courte entre la première extrémité de couplage (6.1) et la première extrémité de contact (7.1) étant différente de la distance la plus courte entre la deuxième extrémité de couplage (6.2) et la deuxième extrémité de contact (7.2),
la longueur électrique totale du premier contact de conducteur interne (5.1) étant égale à la longueur électrique totale du deuxième contact de conducteur interne (5.2),
la première et la deuxième extrémité de contact (7.1 ; 7.2) étant agencées parallèlement l'une à l'autre sur un plan principal (9) et dans la partie de fiche (4),
le premier et le deuxième contact de conducteur interne (5.1 ; 5.2) étant agencés au moins partiellement à l'intérieur d'un espace de réception (10) du corps de base (3),
le plan principal (9) divisant l'espace de réception (10) en une première partie d'espace (11.1) et une deuxième partie d'espace (11.2), **caractérisé en ce que** la première partie d'espace (11.1) est conçue de manière asymétrique par rapport à la deuxième partie d'espace (11.2) et la partie de fiche (4) est conçue de manière symétrique par rapport au plan principal (9).

2. Connecteur de carte de circuit imprimé (1) selon la revendication précédente, dans lequel, sur toute la longueur d'extension des contacts de conducteur interne (5.1 ; 5.2), la distance la plus courte entre le premier contact de conducteur interne (5.1) et le deuxième contact de conducteur interne (5.2) varie au maximum d'une valeur limite prédéfinie.

3. Connecteur de carte de circuit imprimé (1) selon l'une quelconque des revendications précédentes, dans lequel une direction d'extension longitudinale de la première extrémité de couplage (6.1) est agencée selon un premier angle prédéfini par rapport à une direction d'extension longitudinale de la première extrémité de contact (7.1) et/ou une direction d'extension longitudinale de la deuxième extrémité de couplage (6.2) est agencée selon un deuxième angle prédéfini par rapport à une direction d'extension longitudinale de la deuxième extrémité de contact (7.2), le premier angle prédéfini correspondant au deuxième angle prédéfini.

4. Connecteur de carte de circuit imprimé (1) selon l'une quelconque des revendications précédentes, dans lequel le premier et/ou le deuxième contact de conducteur interne (5.1 ; 5.2) présentent une partie de compensation de longueur (12.1 ; 12.2) entre l'extrémité de couplage (6.1 ; 6.2) et l'extrémité de contact (7.1 ; 7.2), la partie de compensation de longueur (12.1 ; 12.2) étant agencée au moins partiellement dans l'espace de réception (10).

5. Connecteur de carte de circuit imprimé (1) selon la revendication précédente, dans lequel les parties de compensation de longueur (12.1 ; 12.2) du premier et/ou du deuxième contact de conducteur interne (5.1 ; 5.2) sont agencées à l'intérieur de l'isolateur (8).

6. Connecteur de carte de circuit imprimé (1) selon l'une quelconque des revendications précédentes, dans lequel la première partie d'espace (11.1) est délimitée par une première paroi interne (13.1) et la deuxième partie d'espace (11.2) est délimitée par une deuxième paroi interne (13.2) opposée à la première paroi interne (13.1), la première paroi interne (13.1) présentant un contour (14.1) qui est différent du contour (14.2) de la deuxième paroi interne (13.2).

7. Connecteur de carte de circuit imprimé (1) selon la revendication précédente, dans lequel l'isolateur (8), dans la première partie d'espace (11.1), repose par sections sur la première paroi interne (13.1) et est espacé par sections de la première paroi interne (13.1), de sorte qu'au moins un espace libre (15) est formé entre l'isolateur (8) et la première paroi interne (13.1).

8. Connecteur de carte de circuit imprimé (1) selon l'une quelconque des revendications 6 ou 7, dans lequel la première paroi interne (13.1) présente au moins un renflement (16) .

9. Connecteur de carte de circuit imprimé (1) selon la revendication précédente, dans lequel l'isolateur (8) remplit au moins partiellement le renflement (16).

10. Connecteur de carte de circuit imprimé (1) selon l'une quelconque des revendications 6 à 9, dans lequel l'isolateur (8), dans la deuxième partie d'espace (11.2), repose sur la deuxième paroi interne (13.2) en suivant son contour.
